# EUROPÄISCHE PATENTSCHRIFT

(11) **EP 2 121 190 B1**
(45) Veröffentlichungstag und Bekanntmachung des Hinweises auf die Patenterteilung: **01.09.2010**
(21) Anmeldenummer: 08760094.6
(22) Anmeldetag: 27.05.2008
(51) Int. Cl.: B02C 15/00, B02C 23/00, F16H 37/06

(54) **ROLLENMÜHLE**
ROLL MILL
BROYEUR A ROULEAUX

(30) Priorität: 17.07.2007 DE 102007033256
(43) Veröffentlichungstag der Anmeldung: 25.11.2009
(73) Patentinhaber: Polysius AG, 59269 Beckum (DE)
(72) Erfinder: BERGER, Markus, 59320 Ennigerloh (DE); GUERRERO PALMA, Pedro, 59510 Lippetal (DE)
(74) Vertreter: Tetzner, Michael
(86) Internationale Anmeldenummer: PCT/EP2008/056498
(87) Internationale Veröffentlichungsnummer: WO 2009/010329

(56) Entgegenhaltungen:
- EP-A- 0 561 604
- WO-A-81/01444
- DE-A1- 3 240 222
- GB-A- 1 305 393
- JP-A- 57 047 054

## Beschreibung

Die Erfindung betrifft eine Rollenmühle mit einem um eine Drehachse rotierbaren Mahlteller, wenigstens einer Mahlrolle, die mit dem Mahlteller in Rolleingriff steht und einem Hauptantrieb zum Antreiben des Mahltellers.

Zur Zeit werden die Mahlteller von Vertikalrollenmühle mittels eines ungeregelten Asynchron- oder Synchronmotors und eines mehrstufigen Getriebes angetrieben. Dabei treten in der Praxis sehr große Drehmomentenschwankungen auf, die durch den Mahlprozess hervorgerufen werden. Durch den schwingungsfähigen Antriebsstrang (Kupplung, Wellen, Zahnsteifigkeiten) kann es außerdem zu einer Verstärkung dieser Drehmomentenschwankungen kommen. Eine Rollenmühle ist beispielsweise aus der DE 36 33 747 A1 bekannt. Eine Walzenschüsselmühle ist weiterhin in der DE 32 40 222 A1 offenbart.

Um diesen hohen Wechselbelastungen standhalten zu können, müssen alle Bauteile die direkt und/oder indirekt am Kraftfluss beteiligt sind, für diese ausgelegt werden. Besonders die Wechselbeanspruchungen durch Eigenschwingungen im Antriebsstrang führen zu aufwendigen und damit teuren Konstruktionen. Auch sind bei größeren Mühlen Getriebeschäden bekannt, die zu empfindlichen Betriebsausfällen beim Anlagenbetreiber führen und somit auch ein negatives Image für solche Mühlen erzeugen können.

Zusätzlich zu den Momentenschwankungen treten aufgrund des unregelmäßigen Antriebs und der vorhandenen Elastizitäten auch Drehzahlschwankungen des Mahltellers auf. Diese sind unerwünscht, da sie den Mahlprozess und insbesondere das Mahlbett stören können und so die Durchsatzleistung, wie auch den Energieverbrauch negativ beeinflussen.

In der DE 36 40 146 A1 wird ein Planeten-Differentialgetriebe mit einer Haupt- und einer Hilfsantriebswelle zur Erzeugung einstellbarer Drehzahlen beschrieben. Über zusätzliche Getriebeelemente kann eine ein- und auskuppelbare, leistungsübertragende Verbindung zwischen den beiden Antriebswellen hergestellt werden. Die DE 35 45 314 C2 offenbart ein Getriebe für Förder-, Gewinnungs,- oder Brechanlagen mit wenigstens einer Umlaufstirnradstufe als Abtriebsstufe und eine mit der Antriebsmaschine verbundene Zahnradeingangsstufe. Eine Drehmomentenmeßeinrichtung überwacht das Drehmoment. Bei Überschreiten eines einstellbaren maximalen Drehmoments wird die Antriebsmaschine abgeschaltet.

Die GB 1 305 393 A und die EP 0 561 604 A1 offenbaren Getriebe mit veränderbarer Antriebsdrehzahl, die einen Hauptantrieb sowie einen Zusatzantrieb umfassen.

In der WO 81/01444 A wird eine Windkraftanlage beschrieben, die ein Überlagerungsgetriebe zur Realisierung einer veränderbaren Getriebeübersetzung aufweist, um eine konstante Drehzahl des Generators bei nachlassendem Wind zu gewährleisten.

Der Erfindung liegt nun die Aufgabe zugrunde, eine Rollenmühle sowie ein Verfahren zum Betreiben der Rollenmühle anzugeben, wobei Drehmomentenschwankungen des Antriebes bzw. Drehzahlschwankungen des Mahltellers gedämpft werden.

Erfindungsgemäß wird diese Aufgabe durch die Ansprüche 1 und 8 gelöst.

Die erfindungsgemäße Rollenmühle besteht im Wesentlichen aus einem um eine Drehachse rotierbaren Mahlteller, wenigstens einer Mahlrolle, die mit dem Mahlteller in Rolleingriff steht und einem Hauptantrieb zum Antreiben des Mahltellers. Ferner ist ein Zusatzantrieb zum Antreiben des Mahltellers und eine Regeleinrichtung vorgesehen, wobei die Regeleinrichtung wenigstens einen Dämpfungsregler umfasst, der den Zusatzantrieb in Abhängigkeit von Drehmomentenschwankungen des Hauptantriebes und/oder Drehzahlschwankungen des Mahltellers regelt.

Durch den Zusatzantrieb wird ein Teil der für den Antrieb des Mahltellers erforderlichen Antriebsleistung aufgebracht. Außerdem können durch den Zusatzantrieb dynamische Spitzen bei den Drehmomentenschwankungen bzw. den Drehzahlschwankungen reduziert werden.

Weitere Ausgestaltungen der Erfindung sind Gegenstand der Unteransprüche.

Gemäß einem bevorzugten Ausführungsbeispiel umfasst der Hauptantrieb ein Planetengetriebe mit Sonnenrad, Planetenrädern und Hohlrad, wobei das Hohlrad drehbar angeordnet ist und der Zusatzantrieb zum Antrieb des Hohlrades vorgesehen ist. Bei einer solchen Ausgestaltungen des Hauptantriebes kann die Regeleinrichtung den Zusatzantrieb in Abhängigkeit der Drehmomentenschwankungen des Sonnenrades regeln.

Durch geeignete Sensoren kann das Drehmoment des Hauptantriebes bzw. des Sonnenrades und/oder die Drehzahl des Mahltellers ermittelt werden und als Messgröße der Regeleinrichtung zugeführt werden.

Gemäß einer bevorzugten Ausgestaltung umfasst die Regeleinrichtung einen Zustandsraumregler.

Weitere Vorteile und Ausgestaltungen der Erfindung werden im Folgenden anhand der Beschreibung und der Zeichnung näher erläutert.

In der Zeichnung zeigen
- Fig. 1: eine schematische Darstellung der Rollenmühle,
- Fig. 2: ein Blockschaltbild der Rollenmühle mit Regeleinrichtung.

Die in Fig. 1 dargestellte Rollenmühle besteht im Wesentlichen aus einem um eine Drehachse 1 rotierbaren Mahlteller 2, wenigstens einer Mahlrolle 3, 4, die mit dem Mahlteller in Rolleingriff steht und einem Hauptantrieb 5 zum Antreiben des Mahltellers.

Der Hauptantrieb 5 umfasst ein Planetengetriebe mit einem Sonnenrad 6, mehrere Planetenrädern 7, 8 und ein Hohlrad 9. Der Hauptantrieb 5 treibt das Sonnenrad 6 über einen Hauptantriebsstrang 10 an.

Die Planetenräder 7, 8 sind über Planetenträger 11, 12 mit dem Mahlteller 2 derart verbunden, dass der Mahlteller um die Drehachse 1 rotieren kann. Die Drehachse 1 ist dabei vertikal ausgerichtet.

Weiterhin ist ein Zusatzantrieb 13 zum Antreiben des Mahltellers 2 vorgesehen. Zu diesem Zweck ist das Hohlrad 9 des Planetengetriebes drehbar angeordnet und über einen Zusatzantriebsstrang 14 mit dem Zusatzantrieb 13 gekoppelt.

Der Zusatzantrieb 13 steht mit einer Regeleinrichtung 15 in Verbindung, wobei die Regeleinrichtung den Zusatzantrieb in Abhängigkeit von Drehmomentenschwankungen des Hauptantriebes 5 und/oder Drehzahlschwankungen des Mahltellers 2 regelt.

Die in Fig. 2 beispielhaft dargestellte Regeleinrichtung 15 umfasst wenigstens einen Dämpfungsregler, nämlich den Hauptdämpfungsregler 16, dem das aktuelle Drehmoment und ein zeitlich gemitteltes Drehmoment des Sonnenrades zugeführt wird. Das Drehmoment des Sonnenrades wird beispielsweise über einen geeigneten Sensoren 17 oder über ein Zustandsmodell zur Verfügung gestellt.

Der Hauptdämpfungsregler 16 berechnet nun die Solldrehzahl des Zusatzantriebes, welcher durch seine variable Drehzahl das Übersetzungsverhältnis des Getriebes ändert und somit Drehmomentenschwankungen entgegen wirken kann. Die Veränderung der Drehzahl des Zusatzantriebes 13 wird insbesondere über einen Frequenzumrichter 18 bewirkt.

Um Drehzahländerungen des Mahltellers 2 zu vermeiden, ist ein Tellerdrehzahlregler 19 vorgesehen, der als Sollwert die gewünschte Tellerdrehzahl und als Istwert die aktuelle Tellerdrehzahl erhält. Die Istdrehzahl des Mahltellers 2 wird entweder über einen Sensor 20 oder ein Zustandsmodell zur Verfügung gestellt. Weiterhin kann ein Dämpfungsregler 21 für den Zusatzantrieb vorgesehen werden, um Momentenschwankungen durch Anregung des Eigenverhaltens des Zusatzantriebes auszugleichen.

Je nach Anforderung kann eine unterschiedliche Gewichtung der einzelnen Regelkreise erfolgen, womit entweder die Tellerdrehzahl oder das Antriebsmoment des Hauptantriebes 5 stärker stabilisiert werden kann. Weiterhin ist es denkbar, dass der Hauptdämpfungsregler 16 und/oder der Tellerdrehzahlregler 19, statt in klassischer Weise als PID-Regler, als Zustandsraumreglung ausgeführt ist. Dabei erfolgt die Parametrierung durch Polvorgabe in der Bildebene.

Der Zusatzantrieb 13, welcher das Hohlrad 9 des Planetengetriebes antreibt, wird über den Frequenzumrichter 18 mit internem Motor- und Mechanikmodell 22 und einem aktiven Motorregler 23 betrieben. Er sollte zweckmäßigerweise so ausgestattet sein, dass die zeitweise notwendige Bremsenergie in das Netz 24 zurückgespeist werden kann, wodurch sich der Wirkungsgrad des Gesamtsystems gegenüber den bisher bekannten Systemen noch weiter verbessern kann.

Um auf teure Direktantriebe verzichten zu können, wird der Zusatzantrieb klassisch als Motor-Getriebekombination ausgeführt. Durch die vom Hauptdämpfungsregler 16 und dem Tellerdrehzahlregler 19 vorgegebenen Größen und den sich daraus ergebenden Korrekturmomenten können auch im Zusatzantriebsstrang Momentenschwingungen auftreten. Diese werden durch eine sensorlose Zustandsraumregelung gedämpft.

Somit steht ein System zur Verfügung, bei welchem eine aktive Dämpfung von Drehmomenten und/oder Drehzahlschwankungen des Mahltellers mit großen Antriebsleistungen realisiert werden kann, ohne dass der Hauptantrieb mittels Frequenzumrichter betrieben werden muss. Auch auf der Seite des Zusatzantriebs kann durch den Einsatz einer aktiven sensorlosen Zustandsregelung auf Sonderantriebe verzichtet werden.

Dadurch sind die Kosten eines solchen Systems bei großen Antriebsleistungen (> 2 MW) deutlich niedriger, als wenn der Hauptantrieb aktiv beeinflusst werden müsste.

Die für die Ansteuerung des Zusatzantriebes 13 erforderliche Drehmomentenmessung könnte erfindungsgemäß auch über eine hochdynamische Drehwinkelmessung erfolgen, da die Verdrillung bei vernachlässigbarer Dämpfung proportional zum Drehmoment ist.

Die für den Antrieb des Mahltellers erforderliche Antriebsleistung wird zweckmäßigerweise zu einen Anteil von 5 bis 30%, vorzugsweise 10 bis 20% durch den Zusatzantrieb aufgebracht. Zusätzlich muss aufgrund der hohen Dynamik eine deutliche Leistungsreserve beim Frequenzumrichter 18 eingeplant werden (2 bis 2,5 fache der Nennleistung des Regelantriebs).

## Patentansprüche

1. Rollenmühle mit
a. einem um eine Drehachse (1) rotierbaren Mahlteller (2),
b. wenigstens einer Mahlrolle (3, 4), die mit dem Mahlteller in Rolleingriff steht und
c. einem Hauptantrieb (5) zum Antreiben des Mahltellers,
**dadurch gekennzeichnet, dass** wenigstens ein Zusatzantrieb (13) zum Antreiben des Mahltellers (2) und eine Regeleinrichtung (15) vorgesehen sind, wobei die Regeleinrichtung wenigstens einen Dämpfungsregler (16, 21) umfasst, der den Zusatzantrieb in Abhängigkeit von Drehmomentenschwankungen des Hauptantriebes (5) und/oder Drehzahlschwankungen des Mahltellers (2) regelt.

2. Rollenmühle nach Anspruch 1, **dadurch gekennzeichnet, dass** der Hauptantrieb (5) ein Planetengetriebe mit Sonnenrad (6), Planetenrädern (7, 8) und Hohlrad (9) umfasst, wobei das Hohlrad drehbar angeordnet ist und der Zusatzantrieb (13) zum Antrieb des Hohlrades vorgesehen ist.

3. Rollenmühle nach Anspruch 2, **dadurch gekennzeichnet, dass** die Regeleinrichtung (15) den Zusatzantrieb (13) in Abhängigkeit der Drehmomentenschwankungen des Sonnenrades (6) regelt.

4. Rollenmühle nach Anspruch 1, **dadurch gekennzeichnet, dass** ein Frequenzumrichter (18) zum Regeln des Zusatzantriebs (13) vorgesehen ist.

5. Rollenmühle nach Anspruch 2, **dadurch gekennzeichnet, dass** die Regeleinrichtung (15) einen Sensor (17) zur Ermittlung des Drehmoments des Sonnenrades (6) umfasst.

6. Rollenmühle nach Anspruch 1, **dadurch gekennzeichnet, dass** die Regeleinrichtung (15) einen Sensor (20) zur Ermittlung der Drehzahl des Mahltellers (2) umfasst.

7. Rollenmühle nach Anspruch 1, **dadurch gekennzeichnet, dass** die Regeleinrichtung (15) einen Zustandsraumregler umfasst.

8. Verfahren zum Betreiben einer Rollenmühle gemäß einem oder mehreren der vorhergehenden Ansprüche, wobei die Regeleinrichtung den Zusatzantrieb in Abhängigkeit von Drehmomentenschwankungen des Hauptantriebes 5 und/oder Drehzahlschwankungen des Mahltellers 2 regelt, um die Drehmomentenschwankungen des Hauptantriebes (5) und/oder die Drehzahlschwankungen des Mahltellers (2) zu dämpfen.

9. Verfahren nach Anspruch 8, **dadurch gekennzeichnet, dass** zur Ansteuerung des Zusatzantriebs (13) das aktuelle und ein zeitlich gemitteltes Drehmoment des Hauptantriebes (5) berücksichtigt wird.

10. Verfahren nach Anspruch 8, **dadurch gekennzeichnet, dass** zur Ansteuerung des Zusatzantriebs (13) die Drehzahlabweichung des Mahltellers (2) gegenüber einer Solldrehzahl berücksichtigt wird.

11. Verfahren nach Anspruch 8, **dadurch gekennzeichnet, dass** die für die Ansteuerung des Zusatzantriebs (13) erforderliche Drehmomentenmessung über eine hochdynamische Drehwinkelmessung erfolgt.

12. Verfahren nach Anspruch 8, **dadurch gekennzeichnet, dass** eine gegebenenfalls entstehende Bremsenergie des Zusatzantriebs (13) energetisch genutzt wird.

13. Verfahren nach Anspruch 8, **dadurch gekennzeichnet, dass** die für den Antrieb des Mahltellers (2) erforderliche Antriebsleistung zu einem Anteil von 5 bis 30%, vorzugsweise 10 bis 20% durch den Zusatzantrieb (13) aufgebracht wird.

## Claims

1. Roll mill having
a. a grinding plate (2) rotatable about an axis of rotation (1),
b. at least one grinding roller (3, 4) in rolling engagement with the grinding plate and
c. a main drive (5) for driving the grinding plate,
**characterised in that** at least one auxiliary drive (13) for driving the grinding plate (2), and a regulating device (15) are provided, wherein the regulating device includes at least one damping regulator (16, 21) which regulates the auxiliary drive in dependence on torque variations of the main drive (5) and/or variations in the speed of rotation of the grinding plate (2).

2. Roll mill according to claim 1, **characterised in that** the main drive (5) includes a planetary gear having sun wheel (6), planet wheels (7, 8) and ring gear (9), the ring gear being rotatably arranged and the auxiliary drive (13) being provided for driving the ring gear.

3. Roll mill according to claim 2, **characterised in that** the regulating device (15) regulates the auxiliary drive (13) in dependence on torque variations of the sun wheel (6).

4. Roll mill according to claim 1, **characterised in that** a frequency converter (18) is provided for regulating the auxiliary drive (13).

5. Roll mill according to claim 2, **characterised in that** the regulating device (15) includes a sensor (17) for detecting the torque of the sun wheel (6).

6. Roll mill according to claim 1, **characterised in that** the regulating device (15) includes a sensor (20) for detecting the rotation speed of the grinding plate (2).

7. Roll mill according to claim 1, **characterised in that** the regulating device (15) includes a state space controller.

8. Method of operating a roll mill according to one or more of the preceding claims, wherein the regulating device regulates the auxiliary drive in dependence on torque variations of the main drive 5 and/or variations in the rotation speed of the grinding plate 2, in order to damp the torque variations of the main drive (5) and/or the rotation speed variations of the grinding plate (2).

9. Method according to claim 8, **characterised in that**, to control the auxiliary drive (13), account is taken of the actual and a time-averaged torque of the main drive (5).

10. Method according to claim 8, **characterised in that**, to control the auxiliary drive (13), account is taken of the deviation in the rotation speed of the grinding plate (2) relative to a reference speed.

11. Method according to claim 8, **characterised in that** the torque measurement necessary for controlling the auxiliary drive (13) is effected via a high-dynamic angle of rotation measurement.

12. Method according to claim 8, **characterised in that** any braking energy of the auxiliary drive (13) that may arise is used for energy purposes.

13. Method according to claim 8, **characterised in that** the drive output required for driving the grinding plate (2) is provided by the auxiliary drive (13) in a proportion of 5 to 30%, preferably 10 to 20%.

## Revendications

1. Broyeur à rouleaux avec
a) un plateau de broyage (2), qui peut tourner autour d'un axe de rotation (1),
b) au moins un rouleau de broyage (3, 4), qui est en prise avec le plateau de broyage, et
c) une commande principale (5) pour l'entraînement du plateau de broyage,
**caractérisé en ce que** sont prévus au moins une commande auxiliaire (13), pour l'entraînement du plateau de broyage (2), et un dispositif de régulation (15), le dispositif de régulation comprenant au moins un régulateur d'amortissement (16, 21), qui règle la commande auxiliaire en fonction des fluctuations du couple de rotation de la commande principale (5) et / ou des fluctuations du plateau de broyage (2).

2. Broyeur à rouleaux selon la revendication 1, **caractérisé en ce que** la commande principale (5) comprend un engrenage planétaire avec une roue solaire (6), des roues planétaires (7, 8) et une couronne à denture (9), la couronne à denture étant montée à rotation et la commande auxiliaire (13) étant prévue pour entraîner la couronne à denture.

3. Broyeur à rouleaux selon la revendication 2, **caractérisé en ce que** le dispositif de régulation (15) régule la commande auxiliaire (13) en fonction des fluctuations du couple de rotation de la roue solaire (6).

4. Broyeur à rouleaux selon la revendication 1, **caractérisé en ce qu'**un convertisseur de fréquence (18) est prévu pour la régulation de la commande auxiliaire (13).

5. Broyeur à rouleaux selon la revendication 2, **caractérisé en ce** le dispositif de régulation (15) comprend un détecteur (17) pour la détection du couple de rotation de la roue solaire (6).

6. Broyeur à rouleaux selon la revendication 1, **caractérisé en ce que** le dispositif de régulation (15) comprend un détecteur (20) pour la détection de la vitesse de rotation du plateau de broyage (2).

7. Broyeur à rouleaux selon la revendication 1, **caractérisé en ce que** le dispositif de régulation (15) comprend un régulateur d'espace d'état.

8. Procédé pour la mise en oeuvre d'un broyeur à rouleaux selon l'une ou plusieurs des revendications précédentes, dans lequel le dispositif de régulation régule la commande auxiliaire en fonction des fluctuations du couple de rotation de la commande principale (5) et / ou des fluctuations de la vitesse de rotation du plateau de broyage (2) pour amortir les fluctuations du couple de rotation de la commande principale (5) et / ou les fluctuations de la vitesse de rotation du plateau de broyage (2).

9. Procédé selon la revendication 8, **caractérisé en ce que** le couple de rotation actuel et un couple de rotation moyen en fonction du temps de la commande principale (5) sont pris en considération pour l'excitation de la commande auxiliaire (13).

10. Procédé selon la revendication 8, **caractérisé en ce que** la différence entre la vitesse de rotation du plateau de broyage (2) et une vitesse de rotation prescrite est prise en considération pour l'excitation de la commande auxiliaire (13).

11. Procédé selon la revendication 8, **caractérisé en ce que** la mesure du couple de rotation, nécessaire à l'excitation de la commande auxiliaire (13), est effectuée au moyen d'une mesure très dynamique de l'angle de rotation.

12. Procédé selon la revendication 8, **caractérisé en ce qu'**une énergie de freinage éventuelle de la commande auxiliaire (13) est exploitée énergétiquement.

13. Procédé selon la revendication 8, **caractérisé en ce que** la puissance d'entraînement, nécessaire à la commande du plateau de broyage (2) est délivrée dans une proportion de 5 à 30 %, de préférence de 10 à 20 %, par la commande auxiliaire (13).
